# FASCICULE DE BREVET EUROPEEN

(11) **EP 0 616 356 B1**
(45) Date de publication et mention de la délivrance du brevet: **27.05.1998**
(21) Numéro de dépôt: 94400562.8
(22) Date de dépôt: 15.03.1994
(51) Int. Cl.: H01J 31/12

(54) **Dispositif d'affichage à micropointes et procédé de fabrication de ce dispositif**
Mikrospitzebildwiedergabeanordnung und Herstellungsverfahren
Micropoint display device and method of fabrication

(30) Priorité: 17.03.1993 FR 9303072
(43) Date de publication de la demande: 21.09.1994
(73) Titulaire: COMMISSARIAT A L'ENERGIE ATOMIQUE, 75015 Paris Cédex 15 (FR)
(72) Inventeur: Meyer, Robert, F-38330 St Nazaire les Eymes (FR); Borel, Michel, F-38660 St Vincent de Mercuze (FR); Montmayeul, Brigitte, F-38190 Brignoud (FR)
(74) Mandataire: Dubois-Chabert, Guy

(56) Documents cités:
- EP-A- 0 172 089
- EP-A- 0 461 990
- WO-A-89/09479
- US-A- 3 970 887

## Description

La présente invention concerne un dispositif d'affichage à micropointes ("microtip display device") et un procédé de fabrication de ce dispositif.

Elle s'applique notamment au domaine de la visualisation et, plus particulièrement, aux écrans plats.

On connaît déjà des dispositifs d'affichage à micropointes par les documents suivants, auxquels on se reportera :
(1) Demande de brevet français n° 8601024 du 24 Janvier 1986, correspondant à EP-A-0234989 et à US-A-4,857,161
(2) Demande de brevet français n° 8715432 du 6 novembre 1987, correspondant à US-A-4,940,916
(3) Demande de brevet français n° 9007347 du 13 juin 1990, correspondant à EP-A-0461990.

Un dispositif d'affichage à micropointes comprend une source d'électrons à cathodes émissives à micropointes et une anode cathodoluminescente comportant une couche d'un matériau cathodoluminescent et placée en regard de la source d'électrons à cathodes émissives à micropointes qui est plus simplement appelée "cathode".

Des défauts d'isolation électrique sont susceptibles d'apparaître entre cette cathode et l'anode cathodoluminescente pour les raisons suivantes :
1) La distance entre cette anode et la cathode est faible (quelques dizaines à quelques centaines de µm, typiquement 200 µm).
2) Le matériau cathodoluminescent de l'anode est généralement sous forme de poudre dont l'adhérence est incertaine.
3) Des espaceurs sont disposés entre l'anode et la cathode pour maintenir la rigidité du dispositif d'affichage au moment où le vide est fait dans celui-ci ; ces espaceurs sont préférentiellement sous forme de billes électriquement isolantes ; ces espaceurs sont susceptibles de constituer des points faibles vis-à-vis de l'isolation électrique.

En particulier, un décollement de poudre, un dégazage local, un espaceur électriquement chargé peuvent déclencher un régime d'arc électrique entre l'anode et la cathode, qui entraîne la destruction du dispositif d'affichage sur une zone plus ou moins étendue.

Ce phénomène de régime d'arc est d'autant plus susceptible de se produire que la tension d'anode qui est appliquée est forte et que la distance entre l'anode et la cathode est faible.

Or, pour améliorer les performances du dispositif d'affichage, il est précisément souhaitable d'augmenter cette tension d'anode (pour augmenter la brillance de l'écran du dispositif) et de diminuer l'espace entre l'anode et la cathode (pour pouvoir utiliser des espaceurs plus petits et donc moins visibles et/ou pour améliorer la résolution).

Dans les dispositifs connus d'affichage à micropointes, les sources à micropointes comprennent des conducteurs cathodiques parallèles et des grilles qui sont parallèles et font un angle avec les conducteurs cathodiques.

Ces grilles sont généralement métalliques et, en cas de court-circuit ou de régime d'arc entre l'anode cathodoluminescente et la source à micropointes d'un dispositif, rien ne limite le courant électrique entre l'anode et les grilles et le dispositif risque alors d'être détruit.

La présente invention a pour but de remédier à cet inconvénient.

Elle a tout d'abord pour objet un dispositif d'affichage à micropointes, ce dispositif comprenant un premier substrat électriquement isolant portant une anode cathodoluminescente et un deuxième substrat électriquement isolant portant, en regard du premier substrat :
- une première série d'électrodes parallèles jouant le rôle de conducteurs cathodiques et portant des micropointes ("microtips") en matériau émetteur d'électrons,
- une couche électriquement isolante sur ces conducteurs cathodiques,
- une deuxième série d'électrodes parallèles jouant le rôle de grilles, placées sur cette couche isolante et faisant un angle avec les conducteurs cathodiques, des trous étant formés dans la couche isolante et les grilles pour le passage des micropointes,
ce dispositif étant caractérisé en ce qu'il comprend en outre, sur les grilles, une couche mince électriquement isolante, pour limiter le courant électrique susceptible de circuler entre l'anode cathodoluminescente et les grilles et empêcher la survenance d'un arc électrique entre cette anode et ces grilles, cette couche mince comportant aussi des trous en regard des micropointes, et en ce que ladite couche mince électriquement isolante est associée à des moyens évitant la perturbation, par cette couche mince électriquement isolante, du champ électrique créé entre les micropointes et les grilles.

L'utilisation d'une telle couche mince sur les grilles du dispositif permet de diminuer fortement les risques de mauvais fonctionnement de ce dernier même en cas de défaut de nature électrique.

De préférence, les moyens évitant la perturbation du champ électrique comprennent une autre couche mince qui recouvre ladite couche mince isolante et qui est suffisamment conductrice pour permettre l'écoulement de charges électriques parasites susceptibles d'être créées pendant le fonctionnement du dispositif et qui comporte aussi des trous en regard des micropointes.

Cette autre couche mince qui présente une conductivité électrique suffisante pour permettre l'écoulement des charges peut être conductrice mais, de préférence, elle est résistive pour permettre seulement cet écoulement.

L'épaisseur totale de la ou des couches minces formées sur les grilles peut être comprise par exemple entre quelques dizaines de nanomètres et quelques centaines de nanomètres.

De préférence également, le diamètre des trous formés dans ladite couche mince isolante est supérieur au diamètre des trous formés dans les grilles pour éviter la perturbation du champ électrique créé entre les micropointes et les grilles, cette couche mince isolante étant ainsi surgravée.

Ainsi, ladite couche mince isolante peut être surgravée et/ou recouverte de la couche suffisamment conductrice pour permettre l'écoulement de charges électriques parasites.

Ceci permet d'éviter l'accumulation de charges parasites au voisinage des micropointes pendant le fonctionnement du dispositif.

Le dispositif objet de l'invention peut comporter, sur les grilles, une couche mince isolante, par exemple en silice ou en nitrure de silicium, et une couche résistive, par exemple en silicium résistif ou en SnO₂.

Selon un mode de réalisation préféré du dispositif objet de l'invention, ce dispositif comprend en outre une couche résistive qui est interposée entre chaque conducteur cathodique et les micropointes correspondantes, ces dernières reposant ainsi sur cette couche résistive.

Une telle couche résistive est du genre de celles qui sont décrites dans les documents (2) et (3) mentionnés plus haut.

La présente invention a également pour objet un procédé de fabrication du dispositif d'affichage à micropointes qui fait également l'objet de l'invention, procédé selon lequel on forme ladite anode cathodoluminescente sur le premier substrat, et on forme sur le deuxième substrat les conducteurs cathodiques, ladite couche électriquement isolante, une couche de grille destinée à la formation des grilles, les trous puis les micropointes, ce procédé étant caractérisé en ce qu'on forme en outre ladite couche mince électriquement isolante sur la couche de grille et en ce que ladite couche mince électriquement isolante est associée à des moyens aptes à éviter la perturbation, par cette couche mince électriquement isolante, du champ électrique créé entre les micropointes et les grilles.

Dans le procédé objet de l'invention, la couche de grille est gravée pour former les grilles, avantageusement avant la formation des trous et de la couche mince.

Selon un mode de mise en oeuvre particulier du procédé objet de l'invention, ladite couche mince électriquement isolante est formée avant les trous.

On peut former en outre, sur ladite couche mince électriquement isolante, une autre couche mince qui est suffisamment conductrice pour permettre l'écoulement de charges électriques parasites susceptibles d'être créées pendant le fonctionnement du dispositif.

Cette autre couche mince, qui est suffisamment conductrice pour permettre l'écoulement de charges électriques parasites, peut être formée avant ou avantageusement après l'étape de formation des trous.

Une couche de protection peut être formée sur ladite couche mince électriquement isolante soit directement soit par dessus ladite autre couche mince suffisamment conductrice pour permettre l'écoulement des charges lorsqu'elle existe.

Cette couche de protection peut être déposée avant ou avantageusement après la formation des trous.

Cette couche de protection peut être éliminée par gravure après l'étape de formation des micropointes.

En variante, cette couche de protection n'est pas éliminée ou n'est que partiellement éliminée après l'étape de formation des micropointes.

La ou les couches formées par dessus les grilles, qui sont résistives ou conductrices, peuvent être déposées après la réalisation des trous.

La présente invention sera mieux comprise à la lecture de la description d'exemples de réalisation donnés ci-après à titre purement indicatif et nullement limitatif, en faisant référence aux dessins annexés sur lesquels :
- la figure 1 est une vue schématique et partielle d'un dispositif d'affichage à micropointes connu,
- la figure 2 est une vue schématique et partielle d'un dispositif d'affichage à micropointes conforme à la présente invention,
- la figure 3 est une vue schématique et partielle d'un autre dispositif conforme à la présente invention, dans lequel une couche résistive est formée sur les conducteurs cathodiques,
- la figure 4 est une vue schématique et partielle d'un autre dispositif conforme à l'invention dans lequel la couche isolante qui est formée sur les grilles est surgravée, et
- la figure 5 est une vue schématique et partielle d'un autre dispositif conforme à l'invention dans lequel une fine couche électriquement conductrice est déposée après gravure des trous du dispositif.

Sur la figure 1, on a représenté, de façon schématique et partielle un dispositif connu d'affichage à micropointes.

Ce dispositif connu comprend une anode cathodoluminescente formée sur un substrat en verre 2 et comportant une couche conductrice et transparente 4, par exemple en ITO et, sur cette couche 4, une couche 6 de poudre luminescente.

Le dispositif de la figure 1 comprend aussi une source d'électrons à micropointes formée sur un autre substrat 8 isolant et comprenant des conducteurs cathodiques tels que le conducteur 10, une couche isolante 12 formée sur ces conducteurs cathodiques et des grilles telles que la grille 14, formées sur la couche isolante 12 et perpendiculaires aux conducteurs cathodiques 10.

Des micropointes telles que la micropointe 16 sont formées sur ces derniers, dans des trous 17 réalisés dans les grilles et la couche isolante 12.

De plus, des espaceurs tels que l'espaceur 18 sont disposés entre l'anode cathodoluminescente et les grilles pour maintenir la rigidité du dispositif lorsque le vide est fait entre l'anode cathodoluminescente et la source d'électrons à micropointes.

Dans ce dispositif, rien n'est prévu, en cas de défaut d'isolation électrique, pour limiter le courant électrique I entre l'anode et les grilles, entre l'anode et les micropointes, et entre les micropointes et les grilles.

Un tel dispositif est extrêmement sensible aux courts-circuits, très instable et difficile à maîtriser.

Le dispositif conforme à l'invention, qui est schématiquement et partiellement représenté sur la figure 2 diffère du dispositif de la figure 1 par le fait qu'il comprend en outre une couche 20 électriquement isolante, formée sur les grilles et percée en regard des micropointes, cette couche 20 étant prévue pour limiter le courant entre l'anode et les grilles.

Le dispositif de la figure 2 comprend aussi une couche 21 qui recouvre la couche 20 et qui est suffisamment conductrice pour permettre l'écoulement de charges électriques parasites susceptibles d'être créées pendant le fonctionnement du dispositif et qui comporte aussi des trous en regard des micropointes.

Cette couche 21 évite la perturbation, par la couche 20, du champ électrique créé entre les micropointes et les grilles lorsque le dispositif fonctionne.

Dans une variante non représentée, la couche 21 n'existe pas et, pour éviter la perturbation du champ électrique, le diamètre des trous formés dans la couche 20 est supérieur à celui des trous formés dans les grilles.

On peut aussi réaliser un dispositif conforme à l'invention dans lequel à la fois la couche 21 existe et cette condition sur les diamètres est réalisée.

On a symbolisé par une flèche en pointillés sur la figure 2 le courant limité i entre l'anode et les grilles.

Cette limitation constitue déjà une amélioration très importante.

Cependant, rien n'est encore prévu pour limiter le courant entre l'anode et les micropointes et entre les grilles et les micropointes.

C'est pourquoi l'invention est de préférence appliquée aux dispositifs d'affichage à micropointes dont la source d'électrons comporte une couche résistive entre les conducteurs cathodiques et les micropointes qui reposent sur cette couche résistive.

Une telle source d'électrons est décrite dans les documents (2) et (3) mentionnés plus haut.

La figure 3 est une vue schématique et partielle d'un dispositif conforme à l'invention qui comprend une telle couche résistive entre les conducteurs cathodiques et les micropointes.

Ce dispositif de la figure 3 se distingue du dispositif de la figure 2 par le fait qu'il comprend en outre une couche résistive 22 entre la couche isolante 12 et les conducteurs cathodiques 24 qui sont ici maillés comme dans le document (3).

Grâce à la couche isolante 20 formée sur les grilles et à la couche résistive formée sur les conducteurs cathodiques, tous les courants i (entre l'anode et les grilles, entre l'anode et les micropointes et entre ces micropointes et les grilles) sont maîtrisés et limités.

Le dispositif est ainsi protégé contre tout risque de court-circuit.

L'avantage le plus important de l'invention est de permettre d'accroître la tension d'anode et, éventuellement, de diminuer l'espace entre l'anode et la source d'électrons à micropointes sans risque d'accident électrique susceptible de détruire le dispositif.

On donne ci-après, à titre purement indicatif et nullement limitatif, en faisant référence aux figures 4 et 5, quelques exemples d'un procédé de fabrication de dispositifs d'affichage à micropointes conformes à l'invention.

Dans ces exemples :
- les conducteurs cathodiques, tels que le conducteur cathodique 24 sont en niobium, ont une épaisseur de 0,2 µm et une structure en treillis avec par exemple des mailles carrées dont le pas vaut 25 µm et ces conducteurs cathodiques sont gravés pour former les colonnes du dispositif,
- la couche résistive 22 est en silicium amorphe dopé au phosphore, elle est déposée sur les conducteurs cathodiques et l'épaisseur de cette couche résistive est de l'ordre de 1 µm,
- la couche isolante 12 est en silice, elle est déposée sur la couche résistive 22 en silicium et l'épaisseur de cette couche isolante 12 est également de l'ordre de 1 µm, et
- une couche métallique 14 en niobium formant la couche de grille est déposée sur cette couche isolante 12 en silice et l'épaisseur de cette couche métallique est de l'ordre de 0,4 µm, cette couche métallique en niobium étant gravée pour former les grilles suivant les lignes du dispositif.

Dans un premier exemple du procédé, une couche isolante 26 en silice (figure 4) est déposée sur les grilles.

L'épaisseur de cette couche 26 est par exemple égale à 0,2 µm.

Cette couche 26 est réalisable par dépôt chimique en phase vapeur, par pulvérisation cathodique ou par toute autre méthode de dépôt de couches minces.

Une fine couche suffisamment conductrice 28, par exemple en niobium, en molybdène ou encore en SnO₂, est déposée sur cette couche de silice 26 pour permettre la réalisation des micropointes et éventuellement l'écoulement des charges parasites au cours du fonctionnement du dispositif lorsque cette couche est conservée.

L'épaisseur de cette couche 28 est par exemple égale à 50 nm.

Cette couche 28 est de préférence formée par évaporation au moyen d'un canon à électrons ou par pulvérisation.

Dans l'exemple considéré, où l'on utilise des conducteurs cathodiques formant des mailles, des trous, dont le diamètre est de l'ordre de 1,4 µm, sont gravés dans la fine couche conductrice 28, la couche isolante 12, la couche de grille 14 et la couche isolante 26, à l'intérieur des mailles des conducteurs cathodiques, ou plus exactement à l'aplomb des domaines que délimitent ces mailles.

On peut utiliser un procédé de gravure humide ou un procédé de gravure sèche.

De préférence, on utilise un procédé de gravure ionique réactive pour graver les couches métalliques et les couches isolantes.

De préférence également, on réalise une sur-gravure chimique de la silice de la couche 12, cette sur-gravure étant par exemple de quelques centaines de nanomètres (longueur e de la figure 4), ce qui permet d'agrandir les trous au niveau de cette couche 12.

Un tel procédé de sur-gravure est connu et permet d'éviter la métallisation des bords des trous dans la silice au cours de la réalisation des micropointes.

Avantageusement une sur-gravure de la couche 26 est réalisée afin de permettre de dégager les grilles autour des trous 30 et donc d'éviter une perturbation du champ électrique (lors du fonctionnement du dispositif) entre les micropointes 16 et les grilles, cette perturbation étant provoquée par un phénomène de charge de la couche isolante 26.

Il est possible de réaliser en même temps les sur-gravures des couches 12 et 26 lorsque celles-ci sont faites du même matériau, ce qui est le cas dans l'exemple décrit.

Les micropointes 16 sont ensuite réalisées selon le procédé décrit dans le document (1) mentionné plus haut.

La fine couche conductrice 28 de protection permet
- une meilleure adhérence d'une couche de nickel (non représentée) qui est utilisée lors de l'élaboration des micropointes (voir le document (1))
- l'assurance de la continuité électrique pendant la phase de dissolution électrochimique du nickel.

Une fois les micropointes réalisées, les prises de contact des conducteurs de lignes et des conducteurs de colonnes sont dégagées si nécessaire.

La fine couche conductrice 28 peut éventuellement être éliminée par une gravure appropriée.

On décrit maintenant un autre exemple de procédé en faisant référence à la figure 5.

Dans cet exemple, la fine couche conductrice (suffisamment conductrice pour permettre l'écoulement des charges) peut être déposée après gravure des trous, auquel cas le fond des trous est recouvert par cette couche.

La figure 5 illustre schématiquement et partiellement ce cas où la fine couche conductrice 28 est déposée après gravure des trous et l'on voit que le fond des trous est recouvert par cette fine couche conductrice 28 (qui recouvre la couche isolante 26 en silice déjà mentionnée dans la description de la figure 4).

On voit aussi sur la figure 5 que les micropointes 16 sont ainsi au-dessus de la fine couche conductrice.

Le dépôt de la fine couche conductrice, après gravure des trous, permet d'éviter la gravure de cette couche.

## Revendications

1. Dispositif d'affichage à micropointes, ce dispositif comprenant un premier substrat électriquement isolant (2) portant une anode cathodoluminescente (4, 6) et un deuxième substrat électriquement isolant (8) portant, en regard du premier substrat (2) :
- une première série d'électrodes parallèles jouant le rôle de conducteurs cathodiques (10, 24) et portant des micropointes (16) en matériau émetteur d'électrons,
- une couche électriquement isolante (12) sur ces conducteurs cathodiques,
- une deuxième série d'électrodes parallèles jouant le rôle de grilles (14), placées sur cette couche isolante (12) et faisant un angle avec les conducteurs cathodiques, des trous (17, 30) étant formés dans la couche isolante et les grilles pour le passage des micropointes,
ce dispositif étant caractérisé en ce qu'il comprend en outre, sur les grilles, une couche mince (20, 26) électriquement isolante, pour limiter le courant électrique susceptible de circuler entre l'anode cathodoluminescente et les grilles et empêcher la survenance d'un arc électrique entre cette anode et ces grilles, cette couche mince comportant aussi des trous en regard des micropointes et en ce que ladite couche mince électriquement isolante est associée à des moyens évitant la perturbation, par cette couche mince électriquement isolante, du champ électrique créé entre les micropointes et les grilles.

2. Dispositif selon la revendication 1, caractérisé en ce que les moyens évitant la perturbation du champ électrique comprennent une autre couche mince (28) qui recouvre ladite couche mince isolante et qui est suffisamment conductrice pour permettre l'écoulement de charges électriques parasites susceptibles d'être créées pendant le fonctionnement du dispositif et qui comporte aussi des trous en regard des micropointes.

3. Dispositif selon la revendication 1, caractérisé en ce que le diamètre des trous formés dans ladite couche mince isolante (26) est supérieur au diamètre des trous formés dans les grilles, pour éviter la perturbation du champ électrique créé entre les micropointes et les grilles, cette couche mince isolante étant ainsi surgravée.

4. Dispositif selon l'une quelconque des revendications 1 à 3, caractérisé en ce qu'il comprend en outre une couche résistive (22) qui est interposée entre chaque conducteur cathodique et les micropointes (16) correspondantes, ces dernières reposant ainsi sur cette couche résistive.

5. Procédé de fabrication du dispositif d'affichage à micropointes selon la revendication 1, procédé selon lequel on forme ladite anode cathodoluminescente (4, 6) sur le premier substrat (2), et on forme sur le deuxième substrat (8) les conducteurs cathodiques (10, 24), ladite couche électriquement isolante (12), une couche de grille (14) destinée à la formation des grilles, les trous (17, 30) puis les micropointes (16), ce procédé étant caractérisé en ce qu'on forme en outre ladite couche mince (20, 26) électriquement isolante sur la couche de grille et en ce que ladite couche mince électriquement isolante est associée à des moyens évitant la perturbation, par cette couche mince électriquement isolante, du champ électrique créé entre les micropointes et les grilles.

6. Procédé selon la revendication 5, caractérisé en ce que ladite couche mince électriquement isolante (26) est formée avant les trous.

7. Procédé selon la revendication 6, caractérisé en ce qu'on forme en outre, sur ladite couche mince électriquement isolante (26), une autre couche mince (28) qui est suffisamment conductrice pour permettre l'écoulement de charges électriques parasites susceptibles d'être créées pendant le fonctionnement du dispositif.

8. Procédé selon l'une quelconque des revendications 6 et 7, caractérisé en ce qu'on forme sur la couche mince la plus externe réalisée sur les grilles une couche protectrice.

9. Procédé selon l'une quelconque des revendications 7 et 8, caractérisé en ce que la ou les couches formées par-dessus les grilles, qui sont résistives ou conductrices, sont déposées après la réalisation des trous.

## Patentansprüche

1. Mikrospitzen-Bildwiedergabeanordnung, ein erstes elektrisch isolierendes, eine kathodolumineszente Anode (4, 6) tragendes Substrat (2) sowie ein zweites elektrisch isolierendes, dem ersten Substrat (2) gegenüberstehendes Substrat (8) enthaltend, umfassend:
- eine erste Serie paralleler Elektroden, die die Rolle von Katodenleitern (10, 24) spielen und Mikrospitzen (16) aus elektronenemittierendem Material tragen,
- eine elektrisch isolierende Schicht (12) auf diesen Katodenleitern,
- eine zweite Serie paralleler, die Rolle von Gittern (14) spielender Elektroden, angeordnet über dieser Schicht (12) und mit den Kathodenleitern einen Winkel bildend, wobei in der isolierenden Schicht und den Gittern Löcher (17, 30) für den Durchgang der Mikrospitzen ausgebildet sind,
**dadurch gekennzeichnet,**
daß sie außerdem auf den Gittern eine elektrisch isolierende Dünnschicht (20, 26) aufweist, um den eventuell zwischen der kathodolumineszenten Anode und den Gittern fließenden elektrischen Strom zu begrenzen und das Entstehen eines Lichtbogens zwischen dieser Anode und diesen Gittern zu vermeiden, wobei auch diese Dünnschicht gegenüber den Mikrospitzen Löcher aufweist,
und dadurch, daß besagte elektrisch isolierende Dünnschicht mit Einrichtungen verbunden ist, die die Störung des zwischen den Mikrospitzen und den Gittern erzeugten elektrischen Feldes durch diese elektrisch isolierende Dünnschicht vermeiden.

2. Anordnung nach Anspruch 1, dadurch gekennzeichnet, daß die die Störung des elektrischen Feldes vermeidenden Einrichtungen eine weitere Dünnschicht (28) umfassen, die die genannte isolierende Dünnschicht bedeckt und ebenfalls gegenüber den Mikrospitzen Löcher aufweist und die ausreichend leitfähig ist, das Abfließen von elektrischen Störladungen zu ermöglichen, die während des Betriebs der Anordnung entstehen können.

3. Anordnung nach Anspruch 1, dadurch gekennzeichnet, daß der Durchmesser der in der isolierenden Dünnschicht (26) ausgebildeten Löcher größer ist als der Durchmesser der in den Gittern ausgebildeten Löcher, um die Störung des zwischen den Mikrospitzen und den Gittern erzeugten elektrischen Feldes zu vermeiden, wobei diese isolierende Dünnschicht überätzt wird.

4. Anordnung nach einem der Ansprüche 1 bis 3, dadurch gekennzeichnet, daß sie außerdem eine resistive Schicht (22) umfaßt, eingefügt zwischen jeden Kathodenleiter und die entsprechenden Mikrospitzen (16), wobei letztere auf dieser resistiven Schicht ruhen.

5. Herstellungsverfahren der Mikrospitzen-Bildwiedergabeanordnung nach Anspruch 1, wobei man nach diesem Verfahren besagte kathodolumineszente Anode (4, 6) auf dem ersten Substrat (2) ausbildet und die Kathodenleiter (10, 24), die elektrisch isolierende Schicht (12), eine zur Bildung der Gitter bestimmte Gitterschicht (14), die Löcher (17, 30), dann die Mikrospitzen (16) auf dem zweiten Substrat ausbildet,
**dadurch gekennzeichnet,**
daß man außerdem die genannte elektrisch isolierende Dünnschicht (20, 26) auf der Gitterschicht ausbildet, und dadurch, daß besagte elektrisch isolierende Dünnschicht mit Einrichtungen verbunden ist, die die Störung des zwischen den Mikrospitzen und den Gittern erzeugten elektrischen Feldes durch diese elektrisch isolierende Dünnschicht vermeiden.

6. Verfahren nach Anspruch 5, dadurch gekennzeichnet, daß die elektrisch isolierende Dünnschicht (26) vor den Löchern ausgebildet wird.

7. Verfahren nach Anspruch 6, dadurch gekennzeichnet, daß man außerdem auf der elektrisch isolierenden Dünnschicht (26) eine weitere Dünnschicht (28) ausbildet, die ausreichend leitfähig ist, um das Abfließen von elektrischen Störladungen zu ermöglichen, die während des Betriebs der Anordnung entstehen können.

8. Verfahren nach einem der Ansprüche 6 und 7, dadurch gekennzeichnet, daß man auf der äußersten auf den Gittern hergestellten Dünnschicht eine Schutzschicht ausbildet.

9. Verfahren nach einem der Ansprüche 7 und 8, dadurch gekennzeichnet, daß die Schicht oder Schichten, ausgebildet auf den Gittern, resistiv oder leitfähig, nach der Herstellung der Löcher abgeschieden wird bzw. werden.

## Claims

1. Microtip display device, which has a first electrically insulating substrate (2) carrying a cathodoluminescent anode (4, 6) and a second electrically insulating substrate (8) carrying, facing the first substrate:
- a first series of parallel electrodes acting as cathode conductors (10, 24) and carrying the electron emitter material microtips (16),
- an electrically insulating layer (12) on said cathode conductors,
- a second series of parallel electrodes serving as grids (14), placed on said insulating layer (12) and forming an angle with the cathode conductors, holes (17, 30) being formed in the insulating layer and the grids for the passage of the microtips,
said device being characterized in that it also comprises on said grids, a thin electrically insulating layer (20, 26) for limiting the electric current liable to flow between the cathodoluminescent anode and the grids and prevent the occurrence of an electric arc between said anode and said grids, said thin layer also having holes facing the microtips, and in that said thin electrically insulating layer is associated with means preventing the disturbance, by said thin electrically insulating layer, of the electric field created between the microtips and the grids.

2. Device according to claim 1, characterized in that the means preventing the disturbance of the electric field comprise another thin layer or film (28) covering said first insulating layer and which is sufficiently conductive to permit the flow of interfering electric charges liable to be created during the operation of the device and which also has holes facing the microtips.

3. Device according to claim 1, characterized in that the diameter of the holes formed in said thin insulating layer (26) exceeds the diameter of the holes formed in the grids, in order to prevent the disturbance of the electric field created between the microtips and the grids, said thin insulating layer thus being overetched.

4. Device according to any one of the claims 1 to 3, characterized in that it also comprises a resistive layer (22) placed between each cathode conductor and the corresponding microtip (16), so that the latter rest on said resistive layer.

5. Process for the production of the microtip display device, according to claim 1, according to which said cathodoluminescent anode (4, 6) is formed on the first substrate (2) and on the second substrate (8) are formed cathode conductors (10, 24), said electrically insulating layer (12), a gate layer (14) for the formation of the grids, the holes (17, 30) and then the microtips (16), said process being characterized in that said thin electrically insulating layer (20, 26) is also formed on the grid layer and in that said thin electrically insulating layer is associated with means preventing the disturbance, by said thin electrically insulating layer, of the electric field created between the microtips and the grids.

6. Process according to claim 5, characterized in that said thin electrically insulating layer (26) is formed before the holes.

7. Process according to claim 6, characterized in that on said thin, electrically insulating layer (26), is also formed another thin layer (28), which is sufficiently conductive to permit the flow of interfering electric charges liable to be created during the operation of the device.

8. Process according to either of the claims 6 and 7, characterized in that a protective layer is formed on the outermost thin layer produced on the grids.

9. Process according to either of the claims 6 and 7, characterized in that the layer or layers formed above the grids and which are resistive or conductive are deposited after the formation of the holes.
